# EUROPÄISCHE PATENTSCHRIFT

(11) **EP 3 013 493 B1**
(45) Veröffentlichungstag und Bekanntmachung des Hinweises auf die Patenterteilung: **08.05.2019**
(21) Anmeldenummer: 14732214.3
(22) Anmeldetag: 24.06.2014
(51) Int. Cl.: B21D 26/033, B21D 26/047

(54) **VERFAHREN ZUR HERSTELLUNG EINES ROHRARTIGEN BAUTEILS DURCH INNENHOCHDRUCKUMFORMEN UND VERFAHREN ZUR HERSTELLUNG EINES WERKZEUGS ZUM VORFORMEN**
METHOD FOR PRODUCING A TUBE-LIKE COMPONENT BY MEANS OF INTERNAL HIGH PRESSURE FORMING AND A METHOD FOR PRODUCING A TOOL FOR PREFORMING
PROCÉDÉ DE FABRICATION UNE PIÈCE DE FORME TUBULAIRE PAR FORMAGE SOUS HAUTE PRESSION INTERNE ET PROCÉDÉ DE FABRICATION D'UNE OUTIL POUR PRÉFORMAGE

(30) Priorität: 28.06.2013 DE 102013212758
(43) Veröffentlichungstag der Anmeldung: 04.05.2016
(73) Patentinhaber: Bayerische Motoren Werke Aktiengesellschaft, 80809 München (DE)
(72) Erfinder: LERCH, Johann-Stefan, 86558 Hohenwart (DE); SCHMOLKE, Thomas, 84137 Vilsbiburg (DE)
(86) Internationale Anmeldenummer: PCT/EP2014/063275
(87) Internationale Veröffentlichungsnummer: WO 2014/206981

(56) Entgegenhaltungen:
- EP-A2- 0 195 157
- DE-A1- 19 946 010
- DE-A1-102006 028 099
- US-A1- 2012 285 213

## Beschreibung

Die Erfindung betrifft ein Verfahren zur Herstellung eines rohrartigen Bauteils durch Innenhochdruckumformen.

Die Erfindung betrifft ferner ein Verfahren zur Herstellung eines Werkzeugs zum Vorformen eines metallischen Ausgangsrohrteils für ein anschließendes Innenhochdruckumformen.

Beim Innenhochdruckumformen (IHU) wird ein im Wesentlichen metallisches Rohr, im Folgenden als Ausgangsrohrteil bezeichnet, durch Aufbringen eines hohen Innendrucks zu einem rohrartigen Bauteil (IHU-Bauteil) umgeformt. Unter einem Rohr wird allgemein ein sich längserstreckender Hohlkörper mit einem geschlossenen Rohrmantel aus einem metallischen Material verstanden. Das Ausgangsrohrteil wird hierzu in die Kavität (Gravur) eines formgebenden IHU-Werkzeugs eingelegt und mit Hilfe eines in das Innere eingeleiteten Fluids (bspw. eine Wasser-Öl-Emulsion) im Wesentlichen quer zur Längsachse aufgeweitet, wobei der Rohrmantel des Ausgangsrohrteils gegen die Kavitätswandung gedrückt und hierbei entsprechend geformt wird.

Vielfach und insbesondere bei einer komplexen Form des IHU-Bauteils ist zunächst ein Vorformen erforderlich, wobei aus dem Ausgangsrohrteil ein vorgeformtes Ausgangsrohrteil für das anschließende Innenhochdruckumformen im IHU-Werkzeug erzeugt wird. Das Vorformen hat erheblichen Einfluss auf das nachfolgende Innenhochdruckumformen und auf die Qualität des IHU-Bauteils.

Zum Vorformen sind aus dem Stand der Technik verschiedene Verfahrensweisen und Vorrichtungen bekannt, wozu auf die Patentschriften DE 10 2006 028 099 A1, DE 101 48 451 C2, DE 199 46 010 B4 und EP 0 195 157 B1 verwiesen wird.

Die US 2012/0285213 A1 beschreibt das zweistufige Innenhochdruckumformen eines Rohres, wobei das Rohr vorausgehend in einem Formwerkzeug durch Zusammenpressen vorgeformt wird, so dass dieses in Längsrichtung verlaufende konvexe und konkave Abschnitte aufweist, die abwechselnd über den Umfang verteilt sind und High-Strain-Bereiche und Low-Strain-Bereiche vorgeben.

Der Erfindung liegt die Aufgabe zugrunde, ein optimiertes Verfahren zur Herstellung eines rohrartigen IHU-Bauteils sowie dazu erforderliche Mittel und Maßnahmen anzugeben.

Die Lösung gelingt durch die Gegenstände der unabhängigen Patentansprüche. Bevorzugte Weiterbildungen und Ausgestaltungen ergeben sich analog für alle Erfindungsgegenstände sowohl aus den jeweils abhängigen Ansprüchen als auch aus den nachfolgenden Erläuterungen.

Das erfindungsgemäße Verfahren verwendet ein Werkzeug zum Vorformen eines metallischen Ausgangsrohrteils für ein anschließendes Innenhochdruckumformen zur Herstellung eines rohrartigen IHU-Bauteils, welches mehrere zueinander relativbewegliche Werkzeugteile aufweist, die zwischen sich (wenigstens) eine Kavität zur Aufnahme und Umformung des Ausgangsrohrteils begrenzen. Es ist vorgesehen, dass die Kavität eine sowohl von der Form (bzw. Geometrie) des herzustellenden IHU-Bauteils abgeleitete als auch an den Umfang des umzuformenden Ausgangsrohrteils angepasste Kontur aufweist, dergestalt, dass jeder zu einer durch das Ausgangsrohrteil vorgegebenen Kavitätslängsachse senkrechte Kavitätsquerschnitt dieser Kavität mit der in ihrem Querschnittsumfang genau auf den Umfang des Ausgangsrohrteils verkleinerten Querschnittsform des (bezogen auf die Längsachse) positionsgleichen IHU-Bauteilquerschnitts übereinstimmt. Dieses Werkzeug ermöglicht im Hinblick auf ein anschließendes Innenhochdruckumformen eine optimale Verteilung des Rohrmaterials.

Mit anderen Worten formuliert heißt dies, dass entlang einer durch das Ausgangsrohrteil vorgegebenen Kavitätslängsachse die Querschnittsform jedes Kavitätsquerschnitts der verkleinerten Querschnittsform des bezüglich der Längsachse positionsgleichen bzw. ortsgleichen IHU-Bauteilquerschnitts entspricht, wobei jedoch der Querschnittsumfang jedes Kavitätsquerschnitts jeweils genau mit dem Umfang des Ausgangsrohrteils übereinstimmt.

Die Querschnittsgeometrie eines Querschnitts setzt sich im Wesentlichen aus der Form bzw. der Querschnittsform und dem Umfang bzw. dem Querschnittsumfang zusammen, woraus sich eine zugehörige Fläche bzw. Querschnittsfläche ergibt.

Die Kavität des Werkzeugs weist eine durch das Ausgangsrohrteil vorgegebene Kavitätslängsachse auf, wobei diese Kavitätslängsachse im Wesentlichen mit der Längsachse eines eingelegten Ausgangsrohrteils identisch ist. Es ist vorgesehen, dass an jeder Stelle bzw. an jedem Ort auf dieser Kavitätslängsachse der jeweilige Kavitätsquerschnitt eine verkleinerte Querschnittsform des herzustellenden IHU-Bauteils bezüglich eines IHU-Bauteilquerschnitts an der selben Stelle auf der Längsachse aufweist, wobei jedoch der jeweilige Querschnittsumfang genau dem Umfang des Ausgangsrohrteils entspricht. Der Umfang des Ausgangsrohrteils bestimmt somit an jeder Stelle den Skalierungsfaktor für die Verkleinerung der Querschnittsform des jeweiligen IHU-Bauteilquerschnitts (wobei gilt, dass der Skalierungsfaktor ≤ 1 ist). Gegenüber dem herzustellenden IHU-Bauteil bzw. gegenüber der Kavität des formgebenden IHU-Werkzeugs weist die Kavität des Werkzeugs entlang ihrer Kavitätslängsachse somit einen variablen Offset auf, wobei sich das jeweilige Offsetmaß aus dem Skalierungsfaktor ergibt.

Jeder Querschnitt eines mit diesem Werkzeug vorgeformten Ausgangsrohrteils hat beim anschließenden Innenhochdruckumformen in einem IHU-Werkzeug entlang seines Umfangs den gleichen Abstand bzw. einen konstanten Abstand zur Kavitätswandung des IHU-Werkzeugs. Dadurch wird beim Innenhochdruckumformen über den Umfang betrachtet eine annähernd gleichmäßige Umformung und Abstreckung des Rohrmaterials und somit eine hervorragende Materialnutzung erzielt. Hieraus ergeben sich viele Vorteile für den IHU-Prozess und für die Eigenschaften des IHU-Bauteils. Bspw. weist das derart hergestellte IHU-Bauteil im Wesentlichen eine gleichmäßige Wanddicke auf.

Die Vorformung eines in der Kavität des Werkzeugs befindlichen Ausgangsrohrteils erfolgt insbesondere derart, dass wenigstens eines der Werkzeugteile relativ zu wenigstens einem der anderen Werkzeugteile bewegt wird. Die Gestaltungsmerkmale für die Kavität beziehen sich vorrangig auf einen finalen formgebenden Zustand der Kavität am Ende des Umformvorgangs, wobei die Werkzeugteile insbesondere den geringstmöglichen Abstand zueinander aufweisen. Die Kontur der Kavität (bzw. die Kavitätskontur) kann als Gesamtheit der geometrischen Gestaltungsmerkmale der Kavitätswandung aufgefasst werden.

Da der Querschnittsumfang jedes Kavitätsquerschnitts auf der Kavitätslängsachse genau dem Umfang des Ausgangsrohrteils entspricht, erfolgt an jeder Stelle eine definierte, exakte und stauchungsfreie Umformung bzw. Vorformung des Ausgangsrohrteils. Eine unbestimmte Formgebung wird vermieden. Im Hinblick auf das nachfolgende Innenhochdruckumformen weist ein mit dem Werkzeug vorgeformtes Ausgangsrohrteil eine im Wesentlichen optimale Vorform und damit einhergehende optimale Verteilung des Rohrmaterials auf.

Bevorzugt ist vorgesehen, dass es sich bei dem Werkzeug um ein pressengebundenes Werkzeug mit einem Werkzeugunterteil und einem hierzu relativbeweglichen Werkzeugoberteil handelt. Durch Anheben und Absenken des Werkzeugoberteils kann das Werkzeug geöffnet und geschlossen werden. Durch Aufbringen einer Presskraft erfolgt bei geschlossenem Werkzeug die Umformung bzw. Vorformung eines in der Kavität befindlichen Ausgangsrohrteils, wobei dieses die durch die Kontur der Kavität vorgegebene Vorform annimmt.

Das erfindungsgemäße Verfahren zur Herstellung eines solchen Werkzeugs zum Vorformen eines metallischen Ausgangsrohrteils für ein anschließendes Innenhochdruckumformen umfasst im Wesentlichen folgende Schritte:
- a. Bereitstellen der die Form (Gesamtform) des herzustellenden IHU-Bauteils bestimmenden Geometriedaten oder alternativ der Geometriedaten der Kavität des I-HU-Werkzeugs;
- b. Bestimmen des Umfangs und gegebenenfalls auch der Querschnittsform des zu verwendenden Ausgangsrohrteils, wozu bspw. der kleinste Querschnitt des IHU-Bauteils betrachtet und anhand dessen Querschnittsumfang, insbesondere abzüglich 3 %, der Umfang des Ausgangsrohrteils bestimmt wird;
- c. Ermitteln der für das Vorformen des Ausgangsrohrteils erforderlichen Kontur für eine formgebende Kavität mit Hilfe von Führungsschnitten, wozu entlang der Längsachse des IHU-Bauteils (oder alternativ entlang der Längsachse der Kavität des IHU-Werkzeugs) zunächst Querschnitte erzeugt und diese dann jeweils bezüglich ihres Umfangs auf den ermittelten Umfang des Ausgangsrohrteils verkleinert bzw. skaliert werden, wobei im Weiteren die so erhaltenen Führungsschnitte zusammengeführt werden können, um hieraus die Kontur der Kavität zu bestimmen; und
- d. Fertigen des Werkzeugs mit einer diese Kontur aufweisenden Kavität.

Dieses Verfahren kann weitere Schritte und/oder Zwischenschritte aufweisen. Bevorzugt ist vorgesehen, dass die Schritte a., b. und c., insbesondere automatisiert, mit einem CAD-Programm oder dergleichen, also mit Hilfe einer Computereinrichtung, ausgeführt werden.

Das erfindungsgemäße Verfahren zur Herstellung eines rohrartigen IHU-Bauteils durch Innenhochdruckumformen umfasst zumindest folgende Schritte:
- Bereitstellen eines Ausgangsrohrteils, wobei es sich insbesondere um ein von einem Halbzeug abgelängtes Ausgangsrohrteilstück mit einer definierten axialen Länge handelt;
- Bereitstellen eines Werkzeugs zum Vorformen des Ausgangsrohrteils gemäß den vorausgehenden Erläuterungen;
- Vorformen und insbesondere knickfreies Vorformen des Ausgangsrohrteils in dem Werkzeug zum Vorformen; und
- Innenhochdruckumformen des vorgeformten Ausgangsrohrteils in einem IHU-Werkzeug.

Die einzelnen Schritte und die dafür verwendeten Vorrichtungen bzw. Werkzeuge sind aufeinander abgestimmt. Das vorgeschlagene Verfahren kann weitere Schritte und/oder Zwischenschritte aufweisen, von denen einige nachfolgend noch näher erläutert werden.

Bevorzugt ist vorgesehen, dass das Ausgangsrohrteil in einem dem Vorformen vorausgehenden Schritt, im Wesentlichen ohne Veränderung irgendeines Querschnitts, vorgebogen wird. Das Biegen bzw. Vorbiegen führt zu einer Werkstück-Längsachse mit einem ungeraden und vorzugsweise komplexen, jedoch insbesondere knickfreien, räumlichen Verlauf, der insbesondere zumindest annähernd dem herzustellenden IHU-Bauteil entspricht (wie bspw. in der EP 0 195 157 B1 gezeigt). Das Vorbiegen dient unter anderem auch dazu, dass das vorgebogene Ausgangsrohrteil formfolgend in die Kavität des Werkzeugs zum Vorformen eingelegt werden kann.

Das Ausgangsrohrteil ist bevorzugt aus einem Aluminium- oder einem Stahlmaterial gebildet. Das Ausgangsrohrteil kann jedoch auch aus anderen Materialien (bspw. Messing) gebildet sein.

Bevorzugt weist das Ausgangsrohrteil einen kreisrunden oder ovalen Querschnitt bzw. eine kreisrunde oder ovale Querschnittsform (bezogen auf die Außenform) auf. Das Ausgangsrohrteil kann auch andere Querschnittsformen (bspw. eine Polygonform) aufweisen.

Ferner ist bevorzugt vorgesehen, dass beim Innenhochdruckumformen im IHU-Werkzeug über der Längsachse des vorgeformten Ausgangsrohrteils unterschiedliche auf plastischer Materialverformung beruhende Umfangsdehnungen erzielt werden, die insbesondere in einem Bereich zwischen 3 % und 10 % liegen. Typischerweise kann die Umfangsdehnung an den Rohrenden größer ausfallen und dort bspw. bis zu 10 % betragen, während die geringeren Umfangsdehnungen in mittleren Rohrabschnitten wenigstens 3 % betragen sollten. Insbesondere in Kombination mit den vorausgehend genannten Materialien ist bei Umfangsdehnungen in dem genannten Bereich eine wärmebehandlungsfreie Umformung möglich. Die Verformung mit dem Werkzeug ermöglicht werkstoffabhängig zum Teil höhere Umfangsdehnungen bzw. Umfangsvergrößerungen beim Innenhochdruckumformen, als mit den aus dem Stand der Technik bekannten Vorgehensweisen.

Bevorzugter Weise wird das vorgeformte Ausgangsrohrteil derart in die Kavität des IHU-Werkzeugs eingelegt, dass dieses an jeder Stelle seiner Längsachse über den jeweiligen Querschnittsumfang den gleichen Abstand zur Kavitätswandung des IHU-Werkzeugs aufweist, d. h. von einem gleichbreiten Spalt umgeben ist, wobei der Abstand bzw. die Spaltbreite abhängig von der Position des jeweiligen Querschnitts auf der Längsachse variieren kann. Dadurch wird beim Innenhochdruckumformen über den Umfang betrachtet eine annähernd gleichmäßige Umformung und Abstreckung des Rohrmaterials und somit eine hervorragende Materialnutzung erzielt, wie obenstehend bereits erläutert. Das IHU-Werkzeug kann geeignete Positionierelemente aufweisen.

Bei dem herzustellenden IHU-Bauteil handelt es sich insbesondere um ein Kraftfahrzeugbauteil, wie insbesondere eine Karosseriebauteil (bspw. ein Innenverstärkungsteil) oder ein Achsteil (bspw. ein Längsträger oder Querträger). Sowohl das Werkzeug zum Vorformen als auch ein erfindungsgemäßes Verfahren zur Herstellung eines rohrartigen IHU-Bauteils werden somit bevorzugt zur Herstellung eines Kraftfahrzeugbauteils verwendet.

Die Erfindung wird nachfolgend anhand der schematischen Figuren näher erläutert. Die in den Figuren gezeigten und/oder die nachfolgend erläuterten Merkmale können, unabhängig von konkreten Merkmalskombinationen, allgemeine Merkmale der Erfindung sein.
- Fig. 1: zeigt jeweils in einer Seitenansicht mehrere Stadien eines rohrartigen Werkstücks beim Herstellen eines IHU-Bauteils.
- Fig. 2: zeigt in einer Schnittdarstellung ein gemäß dem Stand der Technik vorgeformtes und in die Kavität eines IHU-Werkzeugs eingelegtes Ausgangsrohrteil vor dem Innenhochdruckumformen.
- Fig. 3: zeigt einen Teilausschnitt aus einem Werkzeug zum Vorformen eines Ausgangsrohrteils.
- Fig. 4: zeigt in einer Schnittdarstellung ein mit dem Werkzeug aus Fig. 3 vorgeformtes und in die Kavität eines IHU-Werkzeugs eingelegtes Ausgangsrohrteil vor dem Innenhochdruckumformen.

Fig. 1a zeigt ein metallisches Ausgangsrohrteil bzw. Ausgangsrohrstück 100. Das Ausgangsrohrteil 100 weist entlang seiner Längsachse L einen konstant kreisrunden Querschnitt (bezogen auf die Außenform) mit dem Umfang U1 und einer gleichmäßigen Wanddicke auf. Das Ausgangsrohrteil 100 ist bspw. aus einem Aluminium- oder einem Stahlmaterial gebildet.

Das Ausgangsrohrstück 100 dient als Werkstück, welches nachfolgend zu dem in Fig. 1c gezeigten, innenhochdruckumgeformten, rohrartigen IHU-Bauteil 120 umgeformt wird. Hierzu wird das Ausgangsrohrstück 100 zunächst vorgeformt, wobei lediglich dessen Querschnittsform verändert und an die Kontur der Kavität des IHU-Werkzeugs angepasst wird, wie nachfolgend noch näher erläutert. Fig. 1b zeigt das vorgeformte Ausgangsrohrstück 110, das einen Querschnittsumfang U2 aufweist. Die jeweilige Längsachse ist sowohl für das Ausgangsrohrteil 100 als auch für das vorgeformte Ausgangsrohrteil 110 und das IHU-Bauteil 120 mit L bezeichnet.

Das IHU-Bauteil 120 ist entlang seiner Längsachse L mit unterschiedlichen Querschnittsgeometrien ausgebildet, so dass sich die Querschnitte hinsichtlich ihrer Querschnittsform und/oder ihres Querschnittsumfangs unterscheiden. Beispielhaft liegen die beim Innenhochdruckumformen erzielten Umfangsdehnungen an den axialen Bauteilenden des in Fig. 1c gezeigten IHU-Bauteil 120 bei ca. 10 % und im mittleren Bereich bei ca. 3 %.

Das IHU-Bauteil 120 kann abweichend zu dem in Fig. 1c gezeigten Beispiel einen komplexen, räumlich mehrfach gebogenen und/oder gekrümmten Längsverlauf aufweisen, wie bspw. in der in der EP 0 195 157 B1 gezeigt. Insbesondere für diesen Fall kann vorgesehen sein, dass das Ausgangsrohrteil 100 vor dem Vorformen zunächst gebogen bzw. vorgebogen wird, wie obenstehend bereits darlegt. Die nachfolgenden Erläuterungen beziehen sich in analoger Weise auch auf diesen Fall.

Fig. 2 zeigt beispielhaft in einer schematischen Schnittansicht an der Stelle x der Längsachse L (siehe Fig. 1) ein gemäß dem Stand der Technik vorgeformtes und in die Kavität 330 eines mehrteiligen IHU-Werkzeugs 300 eingelegtes Ausgangsrohrteil 110' vor dem Innenhochdruckumformen. Das vorgeformte Ausgangsrohrteil 110' weist, zumindest an der gezeigten Stelle, eine an das herzustellende IHU-Bauteil 120 angenäherte Querschnittsgeometrie auf. Beim Innenhochdruckumformen wird der Rohrmantel des vorgeformten Ausgangsrohrteils 110' gegen die Kavitätswandung 331 gedrückt und hierbei entsprechend der Kontur der Kavitätswandung 331 geformt, wie eingangs erläutert.

Während des Innenhochdruckumformens kommt es in dem mit A gekennzeichneten Eckbereich zu einer starken Umformung des vorgeformten Ausgangsrohrteils 110', was mit einer starken Ausdünnung des Mantelmaterials und gegebenenfalls mit der Entstehung eines Risses bzw. eines Reißers einhergeht, wohingegen in dem mit B gekennzeichneten Bereich nur eine geringe Umformung stattfindet. Das hergestellte IHU-Bauteil 120 weist daher entlang seines Umfangs unterschiedliche Wanddicken auf, womit diverse Nachteile einhergehen.

Im Weiteren wird hierzu auch auf die entsprechenden Erläuterungen im Stand der Technik hingewiesen (siehe z. B. DE 10 2006 028 099 A1, Abs. [0061] und [0062], sowie DE 199 46 010 B4, Abs. [0042], [0043], [0052] und [0053]).

Zur Behebung der mit dem Stand der Technik einhergehenden Nachteile weist die Kavität 230 eines Werkzeugs 200 (siehe Fig. 3) zum Vorformen des Ausgangsrohrteils 100 sowohl eine von der Form des herzustellenden IHU-Bauteils 120 abgeleitete als auch an den Umfang U1 des umzuformenden Ausgangsrohrteils 100 angepasste Kontur auf. Hierzu ist vorgesehen, dass entlang einer durch das Ausgangsrohrteil 100 vorgegebenen Kavitätslängsachse L die Querschnittsform jedes Kavitätsquerschnitts jeweils der verkleinerten Querschnittsform des positionsgleichen I-HU-Bauteilquerschnitts entspricht, wobei jedoch der Umfang jedes Kavitätsquerschnitts jeweils genau mit dem Umfang U1 des Ausgangsrohrteils 100 übereinstimmt.

Dies ergibt sich anschaulich aus Fig. 1. An der Stelle x auf der Längsachse L ergibt sich, wie mit den Pfeilen veranschaulicht, die Querschnittsgeometrie für das vorgeformte Ausgangsrohrteil 110, wobei diese Querschnittsgeometrie im Wesentlichen mit der Querschnittsgeometrie der formgebenden Kavität 230 des vorformenden Werkzeugs 200 identisch ist, aus der Querschnittsform des IHU-Bauteils 120 an der selben Stelle x und aus dem Umfang U1 des Ausgangsrohrteils 100, so dass gilt: U1 = U2. Dies gilt analog für jede andere Stelle auf der Längsachse L. Im allgemeinen gilt, dass die Geometrie des vorgeformtes Ausgangsrohrteils 110 im Wesentlichen mit der Kavitätsgeometrie 230 des vorformenden Werkzeugs 200 identisch ist.

Somit stimmt jeder zu einer durch das Ausgangsrohrteil 100 vorgegebenen Kavitätslängsachse L senkrechte Kavitätsquerschnitt der Kavität 230 mit der in ihrem Querschnittsumfang genau auf den Umfang des Ausgangsrohrteils 100 verkleinerten Querschnittsform des positionsgleichen IHU-Bauteilquerschnitts überein bzw. ist hiermit identisch.

Fig. 3 zeigt ein Werkzeug 200 zum Vorformen des Ausgangsrohrteils 100 in einer Schnittdarstellung an der Stelle x (siehe Fig. 1). Das in einer Presse eingebaute Werkzeug 200 umfasst ein Werkzeugunterteil 220 und ein hierzu relativbewegliches Werkzeugoberteil 210, die im geschlossenen Zustand zwischen sich die Kavität 230 zur Aufnahme und Umformung des Ausgangsrohrteils 100 begrenzen. Die Querschnittsgeometrie der Kavität 230 an der gezeigten Stelle ergibt sich wie vorausgehend erläutert. Die Bewegbarkeit des Werkzeugoberteils 210 ist mit dem Doppelpfeil M veranschaulicht.

Zum Vorformen wird das Ausgangsrohrteil 100 bei geöffnetem Werkzeug 200 in die Kavität 230 eingelegt. Anschließend wird das Werkzeug 200 durch Absenken des Werkzeugoberteils 210 geschlossen, wobei durch Aufbringen einer Presskraft das in der Kavität 230 befindliche Ausgangsrohrteil 100 ohne Umfangsveränderung (d. h.: U2 = U1) zu dem vorgeformten Ausgangsrohteil 110 umgeformt wird. Da die Kontur der Kavität 230 genau an den Umfang des Ausgangsrohteils 110 angepasst ist, erfolgt sowohl an der gezeigten Stelle als auch an jeder anderen Stelle eine definierte, exakte und stauchungsfreie Vorformung des Ausgangsrohrteils 100.

Der Vorformvorgang in einem Werkzeug 200 kann als Umformen im Gesenk bezeichnet werden, wobei dieses Vorformen insbesondere ohne Stützdruck, gegebenenfalls aber auch mit Stützdruck und insbesondere mit niedrigem Stützdruck (so genanntes druckgestütztes Low-Pressure-Vorformen) erfolgen kann. Nach Öffnen des Werkzeugs 200 kann das vorgeformte Ausgangsrohrteil 110 entnommen und nachfolgend direkt in das IHU-Werkzeug 300 zum Innenhochdruckumformen eingelegt werden.

Fig. 4 zeigt in einer Schnittdarstellung an der Stelle x das mit dem Werkzeug 200 vorgeformte und in die Kavität 330 eines IHU-Werkzeugs 300 eingelegte Ausgangsrohrteil 110 vor dem Innenhochdruckumformen. Das vorgeformte Ausgangsrohrteil 110 liegt nicht an der Kavitätswandung 331 des IHU-Werkzeugs 300 an, sondern hat über seinen gesamten Querschnittsumfang einen gleichbleibenden Abstand zur Kavitätswandung 331, so dass sich zwischen dem Rohrmantel des vorgeformten Ausgangsrohrteils 110 und der Kavitätswandung 331 ein umlaufender und im Wesentlichen gleichbreiter Spalt S befindet. Daher wird das vorgeformte Ausgangsrohrteil 110 beim Innenhochdruckumformen im Wesentlichen gleichmäßig aufgeweitet und verformt, woraus eine gleichmäßige Wanddicke über dem Umfang resultiert. Über die Spaltbreite des Spalts S wird die beim Innenhochdruckumformen an dieser axialen Stelle zu erzielende plastische Umfangsdehnung vorgegeben. Die Spaltbreite des Spalts S kann, abhängig von der Form des IHU-Bauteils 120, entlang der Längsachse L variieren.

### Bezugszeichenliste

- 100: Ausgangsrohrteil
- 110: vorgeformtes Ausgangsrohrteil
- 120: IHU-Bauteil
- 200: Werkzeug zum Vorformen
- 210: Werkzeugoberteil
- 220: Werkzeugunterteil
- 230: Kavität
- 231: Kavitätswandung
- 300: IHU-Werkzeug
- 330: Kavität
- 331: Kavitätswandung
- A: Bereich
- B: Bereich
- L: Längsachse
- M: Öffnungs- / Schließbewegung
- S: Spalt
- T: Trennebene
- U1: Umfang des Ausgangsrohrteils
- U2: Umfang des vorgeformten Ausgangsrohrteils, bzw. Querschnittsumfang des Kavitätsquerschnitts an der selben Stelle
- x: Position (bzw. Stelle) auf der Längsachse

## Patentansprüche

1. Verfahren zur Herstellung eines rohrartigen IHU-Bauteils (120) durch Innenhochdruckumformen, mit folgenden Schritten:
- Bereitstellen eines metallischen Ausgangsrohrteils (100);
- Bereitstellen eines Werkzeugs (200) zum Vorformen des Ausgangsrohrteils (100) mit mehreren zueinander relativbeweglichen Werkzeugteilen (210, 220), die zwischen sich eine formgebende Kavität (230) zur Aufnahme und Umformung des Ausgangsrohrteils (100) begrenzen, wobei die Kavität (230) eine sowohl von der Form des herzustellenden IHU-Bauteils (120) abgeleitete als auch an den Umfang (U1) des umzuformenden Ausgangsrohrteils (100) angepasste Kontur aufweist, dergestalt, dass jeder zu einer durch das Ausgangsrohrteil (100) vorgegebenen Kavitätslängsachse (L) senkrechte Kavitätsquerschnitt mit der in ihrem Querschnittsumfang genau auf den Umfang des Ausgangsrohrteils (100) verkleinerten Querschnittsform des positionsgleichen IHU-Bauteilquerschnitts übereinstimmt;
- Vorformen des Ausgangsrohrteils (100) in diesem Werkzeug (200), wonach die Geometrie des vorgeformten Ausgangsrohrteils (110) mit der Kavitätsgeometrie (230) des vorformenden Werkzeugs (200) identisch ist; und
- Innenhochdruckumformen des vorgeformten Ausgangsrohrteils (110) in einem IHU-Werkzeug (300).

2. Verfahren nach Anspruch 1,
**dadurch gekennzeichnet, dass**
das Ausgangsrohrteil (100) in einem dem Vorformen vorausgehenden Schritt zunächst gebogen wird.

3. Verfahren nach Anspruch 1 oder 2,
**dadurch gekennzeichnet, dass**
das Ausgangsrohrteil (100) aus einem Aluminium- oder einem Stahlmaterial gebildet ist.

4. Verfahren nach Anspruch 3,
**dadurch gekennzeichnet, dass**
das Ausgangsrohrteil (100) einen kreisrunden oder ovalen Querschnitt aufweist.

5. Verfahren (100) nach einem der vorausgehenden Ansprüche,
**dadurch gekennzeichnet, dass**
beim Innenhochdruckumformen über der Längsachse (L) des vorgeformten Ausgangsrohrteils (110) unterschiedliche Umfangsdehnungen erzielt werden.

6. Verfahren nach Anspruch 5,
**dadurch gekennzeichnet, dass**
die Umfangsdehnungen in einem Bereich zwischen 3 % und 10 % liegen.

7. Verfahren nach einem der vorausgehenden Ansprüche,
**dadurch gekennzeichnet, dass**
das vorgeformte Ausgangsrohrteil (110) derart in die Kavität (330) des IHU-Werkzeugs (300) eingelegt wird, dass dieses an jeder Stelle seiner Längsachse (L) über den jeweiligen Querschnittsumfang den gleichen Abstand (S) zur Kavitätswandung (331) aufweist.

8. Verfahren nach einem der vorausgehenden Ansprüche,
**dadurch gekennzeichnet, dass**
es sich bei dem herzustellenden IHU-Bauteil (120) um ein Kraftfahrzeugbauteil handelt.

9. Verfahren zur Herstellung eines Werkzeugs (200) zum Vorformen eines metallischen Ausgangsrohrteils (100) für ein anschließendes Innenhochdruckumformen zur Herstellung eines rohrartigen IHU-Bauteils (120), wobei dieses Werkzeug (200) mehrere zueinander relativbewegliche Werkzeugteile (210, 220) aufweist, die zwischen sich eine formgebende Kavität (230) zur Aufnahme und Umformung des Ausgangsrohrteils (100) begrenzen, die sowohl eine von der Form des herzustellenden IHU-Bauteils (120) abgeleitete als auch an den Umfang (U1) des umzuformenden Ausgangsrohrteils (100) angepasste Kontur aufweist, dergestalt, dass jeder zu einer durch das Ausgangsrohrteil (100) vorgegebenen Kavitätslängsachse (L) senkrechte Kavitätsquerschnitt mit der in ihrem Querschnittsumfang genau auf den Umfang des Ausgangsrohrteils (100) verkleinerten Querschnittsform des positionsgleichen IHU-Bauteilquerschnitts übereinstimmt, mit folgenden Schritten:
a. Bereitstellen der die Form des herzustellenden IHU-Bauteils (120) bestimmenden Geometriedaten;
b. Bestimmen des Umfangs des zu verwendenden Ausgangsrohrteils (100);
c. Ermitteln der für das Vorformen des Ausgangsrohrteils (100) erforderlichen Kontur für eine formgebende Kavität (230) mit Hilfe von Führungsschnitten, wozu entlang der Längsachse (L) des IHU-Bauteils (120) zunächst Querschnitte erzeugt und diese dann bezüglich ihres Umfangs auf den ermittelten Umfang des Ausgangsrohrteils (100) verkleinert werden; und
d. Fertigen des Werkzeugs (200) mit einer diese Kontur aufweisenden Kavität (230).

10. Verfahren nach Anspruch 9,
**dadurch gekennzeichnet, dass**
die Schritte a., b. und c. mit einem CAD-Programm ausgeführt werden.

## Claims

1. A method for producing a tube-like IHPF component (120) by internal high pressure forming, having the following steps:
- providing a metallic starter tube section (100);
- providing a tool (200) for preforming the starter tube section (100) with a plurality of tool parts (210, 220) movable relative to each other which between them delimit a shaping cavity (230) for receiving and deforming the starter tube section (100), wherein the cavity (230) has a contour both derived from the shape of the IHPF component (120) to be produced and also adapted to the circumference (U1) of the starter tube section (100) which is to be deformed, such that each cavity cross-section perpendicular to a longitudinal cavity axis (L) specified by the starter tube section (100) matches with the cross-sectional shape of the IHPF component cross-section of identical position which is reduced in its cross-sectional circumference precisely to the circumference of the starter tube section (100);
- preforming the starter tube section (100) in this tool (200), whereafter the geometry of the preformed starter tube section (110) is identical to the cavity geometry (230) of the preforming tool (200); and
- internal high pressure forming of the preformed starter tube section (110) in an IHPF tool (300).

2. A method according to Claim 1,
**characterised in that**
the starter tube section (100) is first of all bent in a step preceding the preforming.

3. A method according to Claim 1 or Claim 2,
**characterised in that**
the starter tube section (100) is formed from an aluminium material or a steel material.

4. A method according to Claim 3,
**characterised in that**
the starter tube section (100) has a circular or oval cross-section.

5. A method (100) according to one of the preceding claims,
**characterised in that**
during the internal high pressure forming different circumferential expansions are achieved over the longitudinal axis (L) of the preformed starter tube section (110).

6. A method according to Claim 5,
**characterised in that**
the circumferential expansions lie in a range between 3% and 10%.

7. A method according to one of the preceding claims,
**characterised in that**
the preformed starter tube section (110) is placed in the cavity (330) of the IHPF tool (300) such that it is at the same distance (S) from the cavity wall (331) at every point of its longitudinal axis (L) over the respective cross-sectional circumference.

8. A method according to one of the preceding claims,
**characterised in that**
the IHPF component (120) to be produced is a motor vehicle component.

9. A method for producing a tool (200) for preforming a metallic starter tube section (100) for subsequent internal high pressure forming for producing a tube-like IHPF component (120), wherein this tool (200) has a plurality of tool parts (210, 220) movable relative to each other which between them delimit a shaping cavity (230) for receiving and deforming the starter tube section (100) which both has a contour derived from the shape of the IHPF component (120) to be produced and also adapted to the circumference (U1) of the starter tube section (100) which is to be deformed, such that each cavity cross-section perpendicular to a longitudinal cavity axis (L) specified by the starter tube section (100) matches with the cross-sectional shape of the IHPF component cross-section of identical position which is reduced in its cross-sectional circumference precisely to the circumference of the starter tube section (100), having the following steps:
a. providing the geometric data which determine the shape of the IHPF component (120) to be produced;
b. determining the circumference of the starter tube section (100) to be used;
c. establishing the contour necessary for the preforming of the starter tube section (100) for a shaping cavity (230) with the aid of guide sections, for which purpose first of all transverse sections are produced along the longitudinal axis (L) of the IHPF component (120) and these are then reduced with respect to their circumference to the established circumference of the starter tube section (100); and
d. producing the tool (200) with a cavity (230) having this contour.

10. A method according to Claim 9,
**characterised in that**
steps a., b. and c. are performed using a CAD program.

## Revendications

1. Procédé d'obtention d'un composant tubulaire (120) par formage sous haute pression intérieure IHU comprenant les étapes suivantes consistant à :
- se procurer une pièce tubulaire métallique de départ (100),
- se procurer un outil (200) permettant d'effectuer un formage préalable de la pièce tubulaire de départ (100) comprenant plusieurs parties d'outils (210, 220) mobiles les unes par rapport aux autres qui délimitent entre elles une cavité de formage (230) destinée à recevoir la pièce tubulaire de départ (100), et à effectuer le formage de celle-ci, la cavité (230) ayant un contour dérivé de la forme du composant IHU (120) à obtenir et également adapté à la périphérie (U1) de la pièce tubulaire de départ (100) devant être formée, de sorte que, toute section de la cavité perpendiculaire à l'axe longitudinal (L) de la cavité défini par la pièce tubulaire de départ (100) coïncide avec la forme de la section du composant IHU de même position diminuée exactement dans sa périphérie de la section de la périphérie de la pièce tubulaire de départ (100),
effectuer un préformage de la pièce tubulaire de départ (100) dans cet outil (200), de sorte que la géométrie de la pièce tubulaire de départ (110) préformée soit identique à la géométrie (230) de la cavité de l'outil de préformage (200), et
effectuer le formage sous haute pression intérieure de la pièce tubulaire (110) préformée dans un outil IHU (300).

2. Procédé conforme à la revendication 1,
**caractérisé en ce que**
la pièce tubulaire de départ (100) est tout d'abord cintrée au cours d'une étape précédant le préformage.

3. Procédé conforme à la revendication 1 ou 2,
**caractérisé en ce que**,
la pièce tubulaire de départ (100) est réalisée en aluminium ou en acier.

4. Procédé conforme à la revendication 3,
**caractérisé en ce que**
la pièce tubulaire de départ (100) a une section circulaire ou une section ovale.

5. Procédé (100) conforme à l'une des revendications précédentes,
**caractérisé en ce que**
lors du formage sous haute pression intérieure on obtient différentes extensions périphériques sur l'axe longitudinal (L) de la pièce tubulaire de départ (110) préformée.

6. Procédé conforme à la revendication 5,
**caractérisé en ce que**
les extensions périphériques sont situées dans une plage comprise entre 3% et 10%.

7. Procédé conforme à l'une des revendications précédentes,
**caractérisé en ce que**
la pièce tubulaire de départ (110) préformée est positionnée dans la cavité (330) de l'outil IHU (300) de sorte que celle-ci, soit, à chaque emplacement de son axe longitudinal (L), sur sa périphérie de section respective, à la même distance (S) de la paroi (331) de la cavité.

8. Procédé conforme à l'une des revendications précédentes,
**caractérisé en ce que**
le composant IHU (120) devant être obtenu est constitué par un composant de véhicule.

9. Procédé d'obtention d'un outil (200) de préformage d'une pièce tubulaire métallique de départ (100) pour permettre un formage sous haute pression interne consécutif pour l'obtention d'un composant tubulaire IHU (120), cet outil (200) comprenant plusieurs parties d'outil (210, 220) mobiles les unes par rapport aux autres, qui délimitent entre elles une cavité de formage (230) permettant la réception et le formage de la pièce tubulaire de départ (100), qui a un contour dérivé de la forme du composant IHU (120) à obtenir et également adapté à la périphérie (U1) de la pièce tubulaire de départ (100) devant être formé, de sorte que toute section de la cavité perpendiculaire à l'axe longitudinal (L) de la cavité défini par la pièce tubulaire de départ (100) coïncide avec la forme de la section du composant IHU ayant la même position, diminuée exactement dans sa périphérie de section de la périphérie de la pièce tubulaire de départ (100), comprenant les étapes suivantes consistant à :
a. se procurer les données géométriques déterminant la forme du composant IHU (120) devant être obtenu,
b. déterminer la périphérie de la pièce tubulaire de départ (100) à utiliser,
c. établir le contour d'une cavité de formage (230) nécessaire pour le formage préalable de la pièce tubulaire de départ (100) à l'aide de sections de guidage, en obtenant tout d'abord des sections transversales, le long de l'axe longitudinal (L) du composant IHU (120), puis en diminuant leur périphérie à la périphérie de la pièce tubulaire de départ (100) déterminée, et
d. fabriquer l'outil (200) avec une cavité ayant ce contour.

10. Procédé conforme à la revendication 9,
**caractérisé en ce que**
les étapes a, b et c sont mis en oeuvre avec un programme de CAD.
